# EUROPÄISCHE PATENTSCHRIFT

(11) **EP 1 672 125 B1**
(45) Veröffentlichungstag und Bekanntmachung des Hinweises auf die Patenterteilung: **18.06.2008**
(21) Anmeldenummer: 04029612.1
(22) Anmeldetag: 14.12.2004
(51) Int. Cl.: E02D 5/36

(54) **Tiefbauvorrichtung und Verfahren zum Herstellen eines Gründungselements**
Apparatus and method for producing a foundation element
Dispositif et procedée de produire une structure de fondation

(43) Veröffentlichungstag der Anmeldung: 21.06.2006
(73) Patentinhaber: BAUER Maschinen GmbH, 86529 Schrobenhausen (DE)
(72) Erfinder: Gerressen, Franz-Werner, Dipl.-Ing., 86529 Schrobenhausen (DE); Hofner, Georg, 86567 Hilgertshausen (DE)
(74) Vertreter: Wunderlich, Rainer

(56) Entgegenhaltungen:
- EP-A- 0 732 452
- EP-A- 0 989 241
- DE-A1- 10 219 862
- DE-U- 7 517 180
- PATENT ABSTRACTS OF JAPAN Bd. 014, Nr. 110 (M-0943), 28. Februar 1990 (1990-02-28) & JP 01 312193 A (SHIOMIGUMI:KK; others: 01), 15. Dezember 1989 (1989-12-15)

## Beschreibung

Die Erfindung betrifft eine Tiefbauvorrichtung zum Herstellen eines Gründungselements nach dem Oberbegriff des Anspruchs 1.

Die Erfindung betrifft weiterhin ein Verfahren zum Herstellen eines Gründungselementes im Boden gemäß dem Oberbegriff des Anspruchs 6.

In der EP 0 989 241 A1 wird ein Verfahren zum Installieren von Betonpfeilern im Boden beschrieben. Dabei wird ein Loch durch Eintreiben eines Erdverdrängungskopfes erstellt, der an einem Rohrgestänge befestigt ist, das im Außendurchmesser kleiner ist, so dass um das Rohgestänge ein Hohlraum entsteht. Das Rohrgestänge wird aus dem Loch gezogen, wobei die Spitze im Loch verbleibt und im Verdrängerkopf eine Öffnung freigibt. Gleichzeitig wird Beton durch dieses Gestänge über die Verdrängerkopföffnung in das Loch geleitet, um darin den Betonpfeiler zu erstellen. Um Verunreinigungen durch verschmutztes Wasser zu vermeiden, wird flüssiges Material mit einer hohen Viskosität während des Einschraubens durch den Verdrängungskopf eingeleitet und beim Ziehen wieder herausgepumpt.

In der JP 01312193 A wird ein Bohrkopf offenbart, der einen kegelförmigen Körper mit seitlich verlaufenden Schraubschneiden und unten zwei Spitzen hat. Im unteren Teil des Körpers befinden sich drei Auslassöffnungen für Zementmilch, die mit Gummiplatten zum Verhindern des Eindringens fremden Materials abdeckbar sind.

Eine weitere Tiefbauvorrichtung und ein Tiefbau-Verfahren sind aus der EP 0 732 452 B1 bekannt. Zur Stabilisierung von bindigen Böden mit ungenügender Tragfähigkeit wird gelehrt, zur Herstellung säulenförmiger Hohlräume einen Stempel in den Boden unter Verdrängung des umliegenden Bodenmateriales einzupressen, wobei gleichzeitig mit dem Einpressen Schüttgut in den entstehenden Hohlraum eingebracht wird. Das Einbringen des Schüttgutes in den Hohlraum wird mittels einer Schneckenförderung unterstützt. Mit dieser bekannten Vorrichtung und diesem bekannten Verfahren kann eine gute Füllung des Hohlraumes mit dem Schüttgut erzielt werden, was für eine kompakte und damit stabile Gründungssäule von wesentlicher Bedeutung ist. Durch das Einfüllen des Schüttgutes in den entstehenden Hohlraum bereits beim Einpressvorgang wird eine Abstützung des Hohlraumes schon während der Säulenherstellung und gleichzeitig eine gute Verdichtung des umgebenden Bodenbereiches sowie des Säulenmateriales erreicht.

Eine weitere gattungsgemäße Vorrichtung und ein gattungsgemäßes Verfahren sind aus der DE-U 75 17 180.1 bekannt. Im Unterschied zu dem zuvor beschriebenen Verfahren wird gleichzeitig mit dem Stempel oder dem Verdrängerkopf ein Bohrrohr mit in den Boden eingepresst.

Derartige Gründungssäulen werden im Wesentlichen dann eingesetzt, wenn die Gründung auf weichen Bodenschichten nicht möglich ist und die Lasten in tiefer liegende, tragfähige Bodenschichten übertragen werden sollen. Bei derartigen Böden können Bohrverfahren nicht oder nicht wirtschaftlich eingesetzt werden. Des Weiteren werden derartige Gründungssäulen dazu benutzt, die Lagerungsdichte eines locker gelagerten Bodens zu erhöhen.

Zur Herstellung der Gründungssäule können verschiedenartige schüttfähige Füllgüter verwendet werden, welche insbesondere Kalk, Gips, Zement etc. enthalten können. Derartige eingebrachte Füllgüter reagieren mit der Bodenfeuchtigkeit und führen zu einer gewünschten Erhärtung und damit Verfestigung des Gründungselementes. Um auch eine Erhärtung im Inneren des Gründungselementes zu erreichen, ist es bekannt, in das Innere separat Wasser zuzuführen.

In der DE-A 102 19 862 wird hierzu gelehrt, entlang dem Inneren der Gründungssäule ein Einbauelement anzuordnen, über welches dann eine Flüssigkeit zugeführt werden kann.

Der Erfindung liegt die **Aufgabe** zugrunde, eine Tiefbauvorrichtung und ein Verfahren zum Herstellen eines Gründungselementes anzugeben, mit welchen in einfacher und gleichzeitig zuverlässiger Weise stabile Gründungselemente im Boden erzeugt werden können.

Die Aufgabe wird erfindungsgemäß durch eine Tiefbauvorrichtung mit den Merkmalen des Anspruchs 1 sowie durch ein Verfahren mit den Merkmalen des Anspruchs 6 gelöst. Bevorzugte Weiterbildungen der Erfindung sind in den jeweiligen abhängigen Ansprüchen angegeben.

Bei der erfindungsgemäßen Tiefbauvorrichtung weist der Verdrängerkopf mindestens eine Einspritzeinrichtung zum Einbringen eines Einspritzgutes, insbesondere einer Flüssigkeit, in den Bereich des Gründungselementes auf.

Durch die Erfindung kann gezielt ein Einspritzgut, welches ein bestimmter chemischer Stoff, insbesondere Wasser sein kann, in den Innenbereich einer zu erstellenden Gründungssäule eingebracht werden. Hierdurch kann insbesondere eine gewünschte Aushärtung des Füllgutmateriales auch im inneren Bereich der Gründungssäule erreicht werden. Durch das Einspritzen des Einspritzgutes am Verdrängerkopf wird insbesondere beim Ziehen des Schaftes sichergestellt, dass der innerste Kernbereich der Gründungssäule zuverlässig mit dem Einspritzgut benetzt wird.

Verfahrensbedingt weist der Verdrängerkopf mindestens eine Materialdurchgangsöffnung auf, in welcher das von der Förderwendel von oben zugeführte Füllgut nach unten gelangen kann, um so den sich beim Zurückziehen des Verdrängerkopfes bildenden Freiraum zuverlässig als Kernbereich der Gründungssäule zu füllen. Dieser für die Stabilität des Gründungselementes besonders wichtige Kernbereich kann so gezielt und zuverlässig in seinem Festigkeitsverhalten eingestellt werden.

Eine Weiterbildung der Erfindung besteht darin, dass der Schaft und der Verdrängerkopf einen inneren Zuführkanal aufweisen, welcher mit der Einspritzeinrichtung verbunden ist. Der Schaft kann dabei als eine Hohlwelle, ein sogenanntes Seelenrohr, ausgebildet sein, durch welchen von oben Flüssigkeit unter Druck bis zu dem Verdrängerkopf geleitet werden kann. Zusätzlich können auch entlang des Schaftes weitere Einspritzeinrichtungen vorhanden sein, so dass hierüber eine gezielte Vorbefeuchtung des Füllgutes erfolgen kann.

Als Einspritzeinrichtung können verschiedenste Arten von Düsen verwendet werden. Die Düsen können zur Schaftlängsachse radial oder in einem spitzen Winkel nach unten oder oben gerichtet sein. Erfindungsgemäß ist vorgesehen, dass die Einspritzeinrichtung mindestens einen Düsenkanal aufweist, dessen Düsenöffnung mittels einer Schließeinrichtung verschließbar ist. Durch die Schließeinrichtung kann verhindert werden, dass das unter Druck zugeführte Füllgut von außen in die Düseneinrichtung eindringen kann. Als Schließeinrichtung können inbesondere verschiedene Arten von stellbaren Ventilen eingesetzt werden.

Eine besonders zuverlässige und langlebige Schließeinrichtung wird nach der Erfindung dadurch erreicht, dass die Schließeinrichtung ein innen liegendes Dichtungselement und ein außen liegendes Deckelement aufweist. Das Deckelement dient dabei als ein Schutz des empfindlichen Dichtungselementes gegen relativ scharfkantiges Bodenmaterial oder Füllgut. Dies erlaubt die Verwendung einfacher und damit kostengünstiger Dichtungselemente, welche einen zuverlässigen Verschluss des Düsenkanales gewährleisten.

Ein besonders gutes Einspritzen wird erfindungsgemäß dadurch erreicht, dass die Einspritzeinrichtung mehrere Düsenkanäle aufweist, deren Düsenöffnungen zueinander ringförmig angeordnet sind, und dass die Schließeinrichtung einen Dichtungsring aufweist, der mehrere Düsenöffnungen überdeckt. Der Dichtungsring, welcher insbesondere ein O-Ring sein kann, ist ein besonders einfaches und damit kostengünstiges Dichtungselement. Die radialen Düsenkanäle münden in eine Ringnut entlang des im Wesentlichen kreisförmigen Schaftes des Verdrängerkopfes, wobei in die ringförmige Nut der Dichtungsring so einlegbar ist, dass er die jeweiligen Düsenöffnungen dicht verschließt. Der Dichtring ist so dimensioniert, dass dieser erst ab einem bestimmten Druck, beispielsweise 1 bar Überdruck, die Düsenöffnungen durch elastische Dehnung freigibt. Dieser Sperrdruck des Dichtungsringes ist dabei so ausgelegt, dass insbesondere der Hohlschaft mit einem eingefüllten Einspritzgut an einem Kran hängend transportiert werden kann, ohne dass das Einspritzgut aus den Düsenöffnungen austritt. Im Betrieb kann dann durch eine entsprechende Druckerhöhung mittels einer Pumpe dieser Sperrdruck überschritten werden, so dass das Einspritzgut in gewünschter Weise aus den Düsenöffnungen austritt.

Bei der Tiefbauvorrichtung ist es erfindungsgemäß, dass oberhalb des Verdrängerkopfes eine Füllgutzuführung mit einem Füllgutbehälter angeordnet ist, durch welchen der Schaft hindurchragt und dass die Förderwendel so gestaltet ist, dass bei drehendem Antrieb Füllgut zum Bilden des Gründungselementes aus dem Füllgutbehälter in den Boden förderbar ist. Durch diese Füllgutzuführung wird sichergestellt, das bereits beim Einpressen ausreichend Füllgut in den erzeugten Hohlraum eingeführt wird, so dass dieser durch das eingebrachte Füllgut abgestützt wird.

Eine weitere Ausführungsform der Erfindung besteht darin, dass für das Einspritzgut ein Aufnahmebehälter vorgesehen ist, welcher über den Zuführkanal mit dem mindestens einen Düsenkanal verbunden ist. Dieser Aufnahmebehälter, welcher insbesondere ein Wassertank ist, stellt eine ausreichende Wasserzuführung sicher. Mittels einer Pumpeinrichtung kann die Flüssigkeit mit dem gewünschten Druck zu den Düsenöffnungen geleitet werden. In bevorzugter Weise kann die Pumpeneinrichtung zu einer definierten Zuführung der Flüssigkeit gesteuert werden, insbesondere abhängig von dem zugeführten Füllgutmaterial und der jeweiligen Bohrtiefe.

Das erfindungsgemäße Verfahren ist vorgesehen, dass beim Einpressen und/oder Zurückziehen des Schaftes über mindestens eine Düsenöffnung in dem Verdrängerkopf ein Einspritzgut in das in den Hohlraum zugeführte Füllgut eingespritzt wird. Hierdurch ergeben sich die bereits zuvor beschriebenen Vorteile hinsichtlich einer zuverlässigen Einstellung der Festigkeitseigenschaften des Gründungselementes.

Bei der Verwendung von kalk-, gips- oder zementhaltigen Füllgutmaterialien ist es nach der Erfindung in vorteilhafter Weise vorgesehen, dass als Einspritzgut eine Flüssigkeit, insbesondere Wasser, eingespritzt wird. Hierdurch lässt sich eine schnellere und bessere Erhärtung des Gründungselementes auch in seinem Innenbereich erreichen.

Eine gezielte Einstellung der Eigenschaften des Gründungselementes wird erfindungsgemäß dadurch erreicht, dass zum Einspritzen die mindestens eine Düsenöffnung mit einem elastischen Dichtungselement verschlossen ist, wobei ein Öffnen durch Druckerhöhung des Einspritzgutes an der Düsenöffnung erfolgt. Der Sperrdruck des elastischen Dichtungselementes kann durch eine entsprechende Einstellung der Pumpe zur Zuführung des Einspritzgutes überwunden werden.

Die Erfindung wird weiter anhand eines bevorzugten Ausführungsbeispieles beschrieben, welches schematisch in den beigefügten Zeichnungen dargestellt ist. In den Zeichnungen zeigen:
- Fig. 1: eine Teilquerschnittsansicht durch einen Verdrängerkopf gemäß der Erfindung; und
- Fig. 2: eine Teilquerschnittsansicht durch ein Schaftelement für die erfindungsgemäße Tiefbauvorrichtung.

Gemäß Fig. 1 weist ein erfindungsgemäßer Verdrängerkopf 10 einen unteren Verdrängerbereich 11 auf, welcher über einem oberen Anschlussbereich 12 mit einem rotierend angetriebenen Schaft verbunden werden kann. Im Verdrängerbereich 11 ist ein rohrförmiges Kernelement 14 vorgesehen, welches sich von einem zylindrischen Bereich über einen konischen Bereich bis hin zur unteren Spitze 15 verjüngt. An der Außenseite des Kernelementes 14 sind zwei Verdrängerwendeln 13 angeordnet, welche sich beim Einpressen in den Boden mit dem Füllgut befüllen und so ein kompaktes Verdrängerwerkzeug bilden.

In der Mitte des Verdrängerkopfes 10 verläuft ein Zuführkanal 16, welcher im Bereich der Spitze 15 in radial gerichtete Düsenkanäle 22 einer Einspritzeinrichtung 20 mündet. Die gebohrten zylindrischen Düsenkanäle 22 münden mit ihren Düsenöffnungen 23 in eine Ringnut 27, welche im Querschnitt zunächst konisch und dann rechteckig verläuft. Im Bereich der Düsenöffnung 23 ist zum Bilden einer Schließeinrichtung 24 als ein Dichtungselement 25 eine O-Ring-Dichtung aus einem elastischen Material vorgesehen, welche so gestaltet ist, dass diese in der Ringnut 27 liegt und die Düsenöffnungen 23 zuverlässig verschließt.

Zum Bilden der Schließeinrichtung 24 ist weiterhin ein ringförmiges Deckelement 26 aus einem Metallblech vorgesehen, welches das Dichtungselement 25 vor Beschädigungen von außen schützt. Das Deckelement 26 ist derart in dem rechteckigen Bereich der Ringnut 27 angeordnet, dass ein Freiraum zum Durchtritt von Flüssigkeit radial nach außen gewährleistet ist.

Der Zuführkanal 16 kann mit einer gewünschten Flüssigkeit, insbesondere Wasser, gefüllt sein. Die Spannkraft der elastischen Dichtungselementes 25 ist so ausgelegt, dass bei gefülltem Zuführkanal 16 zuverlässig ein Austritt von Flüssigkeit über die Düsenöffnungen 23 verhindert wird. Wird mittels einer nicht dargestellten Pumpeinrichtung der Flüssigkeitsdruck im Zuführkanal 16 erhöht, erweitert sich das Dichtungselement 25 und Flüssigkeit kann über die Düsenöffnungen 23 radial nach außen austreten, um so in gewünschter Weise das eingebrachte Füllgut, insbesondere beim Zurückziehen des Verdrängerkopfes 10 aus dem Boden, zu benetzen.

Fig. 2 zeigt den Teil eines Schaftes 30, welcher modulartig an den Verdrängerkopf 10 gemäß Fig. 1 angebracht werden dann. Hierzu weist der Schaft 30 einen männlichen Anschlussbereich 34 und einen weiblichen Anschlussbereich 35 auf, wobei der männliche Anschlussbereich 34 dem Anschlussbereich 12 des Verdrängerkopfes 10 gemäß Fig. 1 entspricht.

Der Schaft 30 weist ein hohles Seelenrohr 31 auf, an dessen Außenumfang eine Förderwendel 32 angeordnet ist. Diese dient zum Zuführen von Füllgut in den Boden aus einer nicht dargestellten Füllgutzuführung, wie es aus dem Stand der Technik bekannt ist.

Der Schaft 30 weist entlang seiner Länge ein oder mehrere Ringdüsenelemente 38 auf, mit welchen ebenfalls bereits im Schaftbereich Flüssigkeit radial nach außen gespritzt werden kann. Grundsätzlich kann die Einspritzeinrichtung in entsprechender Weise gestaltet sein, wie sie im Zusammenhang mit der Einspritzeinrichtung 20 von Fig. 1 beschrieben worden ist.

## Patentansprüche

1. Tiefbauvorrichtung zum Herstellen eines Gründungselementes mit einem Schaft (30), der mit einer Förderwendel (32) versehen ist und an seinem unteren Ende einen Verdrängerkopf (10) aufweist, welcher mindestens eine Einspritzeinrichtung (20) zum Einbringen eines Einspritzgutes, insbesondere einer Flüssigkeit, in den Bereich des Gründungselementes aufweist,
**dadurch gekennzeichnet,**
**dass** die Einspritzeinrichtung (20) mindestens einen Düsenkanal (22) aufweist, dessen Düsenöffnung (23) mittels einer Schließeinrichtung (24) verschließbar ist und
**dass** die Schließeinrichtung (24) ein innen liegendes Dichtungselement (25) und ein außen liegendes Deckelement (26) aufweist.

2. Tiefbauvorrichtung nach Anspruch 1,
**dadurch gekennzeichnet,**
**dass** der Schaft (30) und der Verdrängerkopf (10) einen inneren Zuführkanal (16, 36) aufweisen, welcher mit der Einspritzeinrichtung (20) verbunden ist.

3. Tiefbauvorrichtung nach Anspruch 1,
**dadurch gekennzeichnet,**
**dass** die Einspritzeinrichtung (20) mehrere Düsenkanäle (22) aufweist, deren Düsenöffnungen (23) zueinander ringförmig angeordnet sind, und dass die Schließeinrichtung (24) einen Dichtungsring aufweist, der mehrere Düsenöffnungen (23) überdeckt.

4. Tiefbauvorrichtung nach einem der Ansprüche 1 bis 3,
**dadurch gekennzeichnet,**
**dass** oberhalb des Verdrängerkopfes (10) eine Füllgutzuführung mit einem Füllgutbehälter angeordnet ist, durch welchen der Schaft (30) hindurchragt, und
**dass** die Förderwendel (32) so gestaltet ist, dass bei drehendem Antrieb Füllgut zum Bilden des Gründungselementes aus dem Füllgutbehälter in den Boden förderbar ist.

5. Tiefbauvorrichtung nach einem der Ansprüche 1 bis 4,
**dadurch gekennzeichnet,**
**dass** für das Einspritzgut ein Aufnahmebehälter vorgesehen ist, welcher über den Zuführkanal (16, 36) mit mindestens einem Düsenkanal (22) verbunden ist.

6. Verfahren zum Herstellen eines Gründungselementes im Boden mittels einer Tiefbauvorrichtung, insbesondere nach einem der Ansprüche 1 bis 5, welche einen Schaft (30) und eine Füllgutzuführung aufweist, wobei durch Einpressen des Schaftes (30) mit einem Verdrängerkopf (10) in den Boden unter Verdrängung von Bodenmaterial ein Hohlraum gebildet wird, welcher bereits beim Einpressen mit einem Füllgut aus der Füllgutzuführung befüllt wird, und der Schaft (30) nach Erreichen einer gewünschten Tiefe unter weiterer Zuführung von Füllgut zum Bilden des Gründungselementes zurückgezogen wird, wobei beim Einpressen und/oder Zurückziehen des Schaftes (30) über mindestens eine Einspritzeinrichtung (20) im Verdrängerkopf (10) ein Einspritzgut in das in den Hohlraum zugeführte Füllgut eingespritzt wird,
**dadurch gekennzeichnet,**
**dass** die Einspritzeinrichtung (20) mindestens einen Düsenkanal (22) aufweist, dessen Düsenöffnung (23) mittels einer Schließeinrichtung (24) verschlossen und zum Einspritzen des Einspritzgutes durch Erhöhung des Druckes des Einspritzgutes über einen Sperrdruck geöffnet wird.

7. Verfahren nach Anspruch 6,
**dadurch gekennzeichnet,**
**dass** als Einspritzgut eine Flüssigkeit, insbesondere Wasser, eingespritzt wird.

8. Verfahren nach Anspruch 6 oder 7,
**dadurch gekennzeichnet,**
**dass** zum Einspritzen die mindestens eine Düsenöffnung (23) mit einem elastischen Dichtungselement (25) verschlossen ist, wobei ein Öffnen durch Druckerhöhung des Einspritzgutes an der Düsenöffnung (23) erfolgt.

## Claims

1. Foundation construction device for producing a foundation element comprising a shaft (30), which is provided with a conveyer screw (32) and has a displacement head (10) at its lower end, which has at least one injection device (20) for introducing an injection material, in particular a liquid, into the area of the foundation element,
**characterized in that**
the injection device (20) has at least one nozzle duct (22), whose nozzle opening (23) can be closed by means of a closing device (24), and
the closing device (24) has an internal sealing element (25) and an external cover element (26).

2. Foundation construction device according to claim 1,
**characterized in that**
the shaft (30) and the displacement head (10) have an internal supply duct (16, 36) which is connected to the injection device (20).

3. Foundation construction device according to claim 1,
**characterized in that**
the injection device (20) has several nozzle ducts (22), whose nozzle openings (23) are arranged in a ring-shaped manner with respect to each other, and
the closing device (24) has a sealing ring, which covers several nozzle openings (23).

4. Foundation construction device according to any one of claims 1 to 3,
**characterized in that**
above the displacement head (10) a filling material supply comprising a filling material container is arranged, through which the shaft (30) extends, and
the conveyer screw (32) is designed such that during rotary operation filling material for producing the foundation element can be conveyed from the filling material container into the soil.

5. Foundation construction device according to any one of claims 1 to 4,
**characterized in that**
a storage container is provided for the injection material, which is connected via the supply duct (16, 36) with at least one nozzle duct (22).

6. Method for producing a foundation element in the soil by means of a foundation construction device, in particular according to any one of claims 1 to 5, which has a shaft (30) and a filling material supply, wherein a hollow space is produced by pressing the shaft (30) with a displacement head (10) into the soil whilst displacing soil material, the said hollow space being filled with a filling material from the filling material supply as early as at the pressing-in, and upon reaching a desired depth the shaft (30) is retracted whilst continuing to supply filling material to produce the foundation element,
wherein during the pressing-in and/or retraction of the shaft (30) an injection material is injected via at least one injection device (20) in the displacement head (10) into the filling material supplied into the hollow space,
**characterized in that**
the injection device (20) has at least one nozzle duct (22), whose nozzle opening (23) is closed by means of a closing device (24) and
is opened for injecting of the filling material by a pressure increase of the injection material beyond a locking pressure.

7. Method according to claim 6,
**characterized in that**
a liquid, in particular water, is injected as injection material.

8. Method according to claim 6 or 7,
**characterized in that**
for the injection the at least one nozzle opening (23) is closed by an elastic sealing element (25), wherein an opening being effected through a pressure increase of the injection material at the nozzle opening (23).

## Revendications

1. Dispositif de génie civil pour réaliser un élément de fondation avec une tige (30) qui est munie d'une spire d'acheminement (32) et comporte, à son extrémité inférieure, une tête de refoulement (10) qui comporte au moins un dispositif d'injection (20) pour introduire un produit injecté, en particulier un liquide, au niveau de l'élément de fondation,
***caractérisé***
***en ce que*** le dispositif d'injection (20) comporte au moins un canal (22) de buse dont l'ouverture (23) de buse peut être fermée au moyen d'un dispositif de fermeture (24), et
***en ce que*** le dispositif de fermeture (24) comporte un élément d'étanchéité intérieur (25) et un élément de recouvrement extérieur (26).

2. Dispositif de génie civil selon la revendication 1, ***caractérisé en ce que*** la tige (30) et la tête de refoulement (10) comportent un canal interne d'alimentation (16, 36) qui est relié au dispositif d'injection (20).

3. Dispositif de génie civil selon la revendication 1, ***caractérisé en ce que*** le dispositif d'injection (20) comporte plusieurs canaux (22) de buse dont les ouvertures (23) de buse sont disposées les unes par rapport aux autres en anneau, et ***en ce que*** le dispositif de fermeture (24) comporte une bague d'étanchéité qui recouvre plusieurs ouvertures (23) de buse.

4. Dispositif de génie civil selon l'une quelconque des revendications 1 à 3, ***caractérisé en ce qu*'**au-dessus de la tête de refoulement (10) est placée une alimentation de produit de remplissage avec un réservoir de produit de remplissage, que traverse la tige (30), et ***en ce que*** la spire d'acheminement (32) est conformée de telle sorte que, lorsque l'entraînement tourne, du produit de remplissage peut être envoyé dans le sol à partir du réservoir de produit de remplissage afin de former l'élément de fondation.

5. Dispositif de génie civil selon l'une quelconque des revendications 1 à 4, ***caractérisé en ce que**,* pour le produit d'injection, il est prévu un réservoir collecteur qui est relié par le canal d'alimentation (16, 36) avec au moins un canal (22) de buse.

6. Procédé de fabrication d'un élément de fondation dans le sol au moyen d'un dispositif de génie civil, en particulier selon l'une quelconque des revendications à 5, qui comporte une tige (30) et une alimentation en produit de remplissage, une cavité étant formée par enfoncement de la tige (30) avec une tête de refoulement (10) dans le sol en refoulant le matériau du sol, cavité qui est remplie dès l'enfoncement avec un produit de remplissage provenant de l'alimentation en produit de remplissage, et la tige (30) étant retirée après avoir atteint une profondeur souhaitée tout en poursuivant l'alimentation en produit de remplissage pour former l'élément de fondation, dans lequel, lors de l'enfoncement et/ou du retrait de la tige (30), un produit d'injection est injecté dans le produit de remplissage introduit dans la cavité par l'intermédiaire d'au moins un dispositif d'injection (20) dans la tête de refoulement (10), ***caractérisé en ce que*** le dispositif d'injection (20) comporte au moins un canal (22) de buse dont l'ouverture (23) de base est fermée au moyen d'un dispositif de fermeture (24) et est ouverte pour injecter le produit d'injection en augmentant la pression du produit d'injection au-delà d'une pression de fermeture.

7. Procédé selon la revendication 6, ***caractérisé en ce que**,* comme produit d'injection, on injecte un liquide, en particulier de l'eau.

8. Procédé selon la revendication 6 ou 7, ***caractérisé en ce que**,* pour l'injection, l'ouverture (23) de buse au nombre d'au moins une est fermée avec un élément d'étanchéité élastique (25), une ouverture s'effectuant par augmentation de la pression du produit d'injection au niveau de l'ouverture (23) de buse.
